# FASCICULE DE BREVET EUROPEEN

(11) **EP 0 003 938 B1**
(45) Date de publication et mention de la délivrance du brevet: **01.04.1981**
(21) Numéro de dépôt: 79400127.1
(22) Date de dépôt: 28.02.1979
(51) Int. Cl.: E04H 7/18, E04B 1/98, E02D 27/38

(54) **Conteneur à haut degré de sécurité**
Behälter mit hohem Sicherheitsgrad
Container with a high security level.

(30) Priorité: 01.03.1978 FR 7805850
(43) Date de publication de la demande: 05.09.1979
(73) Titulaire: CAMPENON BERNARD CETRA, F-92115 Clichy (FR); CONSTRUCTIONS METALLIQUES DE PROVENCE ENTREPRISE INDUSTRIE, F-92521 Neuilly-Sur-Seine (FR)
(72) Inventeur: Moreau, Philippe Jean-Marie, F-92200 Neuilly-Sur-Seine (FR); Monsterleet, Jacques Gérard Abel, F-78260 Marly-Le-Roi (FR)
(74) Mandataire: de Boisse, Louis Arnaud

## Description

La présente invention se rapporte à un conteneur à haut degré sécurité, destiné notamment à des produits ou installations dangereux.

De plus en plus, sous la pression de l'opinion et des Organismes chargés de la sécurité publique, un degré de sûreté toujours plus élevé est recherché dans le stockage des produits dangereux, de manière à les séparer de l'environnement et à les protéger des agressions extérieures. Ces produits peuvent en particulier être des liquides tels que le gaz naturel. l'ammoniac, le chlorure de vinyle, les hydrocarbures.

Loin de ne constituer que de simples moyens de stockage, les conteneurs utilisés à cet effet doivent maintenant être capables de résister à l'incendie, au sabotage, par exemple aux tirs de roquettes, voire aux chocs d'avion, aux séismes. et autres agressions du même genre.

Le FR - A - 977 666 décrit différents types de réservoirs, pour tous gaz ou liquides, notamment pour les hydrocarbures. Sa figure 1, en particulier, montre une cuve en deux parties, suspendues à une ceinture, elle-même reposant sur une base d'appui extérieure par l'intermédiaire d'éléments permettant la dilatation de ladite ceinture. Cependant, l'espace annulaire entre la cuve et la base d'appui extérieure est vide et le fond de la cuve repose librement sur la base d'appui horizontale. Par suite, les parois latérales de la cuve sont mal protégées contre des chocs extérieurs ou des tirs de projectiles; d'autre part, la cuve est peu stable vis-à-vis d'un soulèvement par poussée hydrostatique, surtout si elle est vide; enfin, en cas de séisme, les éléments par l'intermédiaire desquels la ceinture de la cuve repose sur la base d'appui extérieure ne paraissent pas en mesure de s'opposer à des déplacements d'ensemble de la cuve, c'est-à-dire à des glissements de grande amplitude du fond de la cuve sur la base horizontale.

Le DE - A - 2 054 962 décrit un réceptacle entièrement enterré pour le stockage d'explosifs. Du fait qu'il est entièrement enterré et que ses parois latérales extérieures ne sont donc exposées ni aux chocs extérieurs ni au tir direct de projectiles, celles-ci peuvent être formées par un empilement d'anneaux creux et aisément destructibles, c'est-à-dire à résistance mécanique relativement faible; ces parois extérieures n'ont d'ailleurs pour rôle que de s'opposer à l'éboulement des parois de l'excavation. De même, l'intervalle annulaire entre les parois extérieures et le réservoir de stockage lui-même est rempli avec de la mousse plastique, qui n'a évidemment aucun effet ni de protection mécanique ni d'accroissement de la stabilité du récipient vis-à-vis d'un soulèvement par poussée hydrostatique, puisque la mousse plastique est peu résistante et très légère. Bein entendu, en cas de séisme, les différentes parois de ce réceptacle de stockage risqueraient d'être écrasées en raison de leur fragilité.

Le LU -A - 33 496 montre sur sa figure 14 un récipient à double paroi pour des liquides, d'autres produits ou des installations biologiques; l'intervalle entre les deux parois peut être laissé vide pour la circulation de l'air, ou bien rempli localement avec une couche d'isolant ou de béton (figure 9). En fait, la description du récipient illustré sur la figure 14 est tout-à-fait insuffisante pour permettre à l'homme de l'art. non pas même de le réaliser, mais seulement d'apprécier si sa structure lui confère un haut degré de sécurité, notamment en cas de séisme.

La présente invention a notamment pour objectif de créer un conteneur qui permette de résister aux diverses agressions mentionnées précédemment. Il faut d'ailleurs considérer que ce conteneur peut non seulement être destiné au stockage de produits ou matériaux, mais aussi à enfermer des installations particulièrement dangereuses ou délicates, telles que des réacteurs nucléaires ou des réacteurs chimiques.

Le conteneur objet de l'invention comporte une cuve qui repose, par l'intermédiaire d'appuis permettant les dilatations, sur une fondation, continue et étanche, ménageant un espace d'aération sous ladite cuve, ladite fondation se poursuivant par une paroi extérieure, délimitant un espace annulaire autour de la cuve. Ce conteneur est caractérisé, selon la présente invention, en ce que ledit espace annulaire est garni d'un remplissage contribuant à assurer la stabilité du conteneur vis-à-vis d'un soulèvement par poussée hydrostatique même lorsque le conteneur est vide, et à protéger le conteneur contre des chocs extérieurs ou des tirs de projectiles, et que le bord inférieur de la cuve repose sur la fondation par l'intermédiaire de clés évitant les déplacements d'ensemble de la cuve par rapport à la fondation tout en permettant la dilatation de la cuve.

Par "déplacements d'ensemble de la cuve", on entend ses déplacements de grande amplitude, par rapport à la fondation; de tels déplacements d'ensemble peuvent être produits par exemple par un séisme et ils doivent être bien distingués des déplacements locaux des différents éléments des parois de la cuve, qui sont dus à la dilatation thermique.

Avantageusement, on prévoit dans l'espace d'aération une ventilation destinée notamment à maintenir une température déterminée, par exemple afin d'éviter le gel des sols dans le cas de gaz liquéfiés à basse température, à éviter l'accumulation de gaz dangereux ou à permettre le contrôle de la pérennité de la fondation.

Le conteneur est de préférence réalisé en béton, armé ou précontraint selon les cas particuliers, les taux de travail et les conditions de sécurité. Il peut recevoir des dimensions très importantes.

La description qui va suivre en regard des dessins annexés, donnée à titre d'exemple non limitatif, fera bien comprendre comment l'invention peut être réalisée.

La figure 1 est une vue schématique partielle en coupe verticale d'un conteneur conforme à l'invention; la figure 2 est une vue partielle en couple selon II-II de la figure 1; a la figure 3 est une coupe de détail selon lïl-III de la figure 2; la figure 4 est une coupe verticale schématique montrant le principe de ventilation du conteneur; la figure 5 est une coupe verticale partielle d'une variante comportant une paroi extérieure moulée dans le sol; la figure 6 est une coupe verticale schématique très partielle d'une deuxième variante comportant une dalle inférieure d'appui; la figure 7 est une vue analogue d'une autre variante comportant un platelage supérieur.

Sur les figures 1 à 4, le conteneur comporte une fondation constituée par une coupole ou cuvette 1 dont la concavité est tournée vers le haut. Dans le présent exemple, cette coupole est circulaire mais la forme de son périmètre pourrait être différente.

La portion marginale 2 de la coupole 1 est renforcée et raccordée à une paroi externe verticale 3, dans le présent exemple cylindrique, Le tout est enterré dans le sol 4 à une profondeur qui peut être quelconque.

Sur la coupole 1 sont prévus des piliers 5 répartis selon des cercles concentriques comme le montre la figure 2 et destinés à supporter un dalle 6 qui peut être plane. Entre la dalle 6 et la coupole 1 est ménagé un espace 7 destiné à isoler la cuve intérieure du conteneur d'éventuelles infiltrations d'eau provenant de la nappe phréatique 8. Des pénétrations d'eau seraient notamment préjudiciables si des gaz réfrigérés étaient stockés dans le conteneur.

La dalle 6 est solidaire de la paroi latérale 9 de la cuve, paroi qui est parallèle à la paroi externe 3, un espace annulaire 10 étant ménagé entre les deux parois.

La partie inférieure de cet espace 10 forme une galerie de visite et de ventilation délimitée à sa partie supérieure par un plafond 11 (figure 1 Pour le reste, l'espace 10 peut être garni d'un remplissage 12 qui peut être: une matière pulvérulente telle que du sable permettant d'assurer une protection contre des chocs extérieurs ou des tirs de projectiles; du béton maigre, notamment si le conteneur doit être échoué. Dans ce cas, un léger espace doit être ménagé entre le béton maigre et la paroi extérieure 3 afin de permettre un drainage et une ventilation.

Les dimensions de l'espace 10 et de son garnissage sont choisies de telle manière que les critères de sécurité vis-à-vis des chocs extérieurs soient respectés et que la stabilité vis-à-vis d'un soulèvement par poussée hydrostatique soit assurée même lorsque le conteneur est vide.

La paroi latérale interne 9 se poursuit par un dôme 13 qui peut recevoir, comme l'espace 10, un garnissage 14 participant aussi à la protection et au lestage de l'ouvrage. Afin notamment de retenir ce garnissage, la paroi externe 3 s'arrête à un niveau supérieur à celui des retombées du dôme 13.

Si les produits stockés sont à température normale, il n'y a pas inconvénient à solidariser la coupole 1 et la paroi externe 3 avec la dalle 6 et la paroi interne 9 mais, lorsque des différences de température relativement importantes sont à prévoir entre la température ambiante et celle de l'intérieur du conteneur, on désolidarise la coupole 1 et la paroi externe 3 d'avec la cuve.

A cet effet, on peut interposer, entre les piliers 5 et la dalle 6, des appuis 15, analogues à ceux des ponts et qui permettent des déplacements relatifs des pièces tout en assurant la transmission d'efforts verticaux importants. De tels appuis peuvent être réalisés au moyen d'élastomères frettés, tels que le néoprène.

Afin d'éviter les déplacements d'ensemble de la cuve intérieure, notamment en cas de séisme, on répartit tout autour de la ceinture 2, des clés 16 (figure 1 et 2) formées de créneaux ou mortaises 17 radiaux à profil rectangulaire dans lesquels sont engagés des tenons 18 prévus sous la dalle 3.

Des appuis élastiques 19, analogues aux appuis 15, sont interposés horizontalement et verticalement entre les tenons 18 et les mortaises ou créneaux 17.

Naturellement, le réservoir interne peut être muni de tout revêtement approprié. Par exemple, si les échanges gazeux entre l'extérieur et l'intérieur du réservoir sont à éviter (entrée d'air ou de vapeur d'eau, sorties de gaz dangereux), la dalle 6, la paroi 9 et le dôme 13 peuvent être revêtus de peinture d'étanchéité ou de tôle mince plaquée.

La figure 4 montre le principe d'un dispositif. d'aération ou de ventilation dont le conteneur peut être muni.

L'air provenant de l'atmosphère extérieure est introduit par des conduits 21 dans la galerie 10 avant de passer dans l'espace 7 par les fentes réservées entre les clés 16. Il est ensuite restitué à l'atmosphère par des conduits 23 sur lesquels peuvent être disposés des ventilateurs et tous appareils de détection souhaités. Une galerie d'accès pour le personnel de surveillance est avantageusement ménagée le long des conduits 23. Ces conduits traversent la coupole 1 par des passage étanches 24. Extérieurment au conteneur, ils sont protéges par des gaines de béton 25.

Dans la variante de la figure 5, la partie inférieure 26 de la paroi externe 3 a été réalisée par la technique de moulage dans le sol. On peut opérer ainsi:
- exécution de la paroi moulée à partir du sol naturel ou d'un terrassement prélable;
- terrassement à l'intérieur de la paroi 26 avec exécution, en descendant, d'anneaux de raidissement 27;
- exécution de la coupole 1 à l'abri d'un rabattement de la nappe phréatique.

D'autres techniques peuvent être utilisées, par exemple l'exécution de la partie 26 au moyen de palplanches ultérieurement revêtues de béton.

Si le conteneur est destiné à être échoué, on peut, comme le montre la figure 6, prévoir une dalle 28 sous la coupole 1. Cette dalle 28 est liée à la coupole 1 par des poteaux 29. Elle permet l'échouage sur une assise ménagée sous l'eau.

Comme l'illustre la figure 7, on peut encore prévoir un platelage 30 monté sur le dôme 13 au moyen de poteaux 31 et permettant la mise en place d'installations diverses.

Il va de soi que les modes de réalisation décrits ne sont que des exemples et qu'il serait possible de les modifier, notamment par substitution d'équivalents techniques à certains des moyens, énumérés dans les revendications.

## Revendications

1. Conteneur à haut degré de sécurité, destiné notamment à des produits ou installations dangereux, comportant une cuve (6, 9) qui repose, par l'intermédiaire d'appuis permettant les dilatations, sur une fondation (1 ), continue et étanché, ménageant un espace d'aération (7) sous ladite cuve (6, 9), ladite fondation (1) se poursuivant par une paroi extérieure (3), délimitant un espace annulaire (10) autour de la cuve (6, 9, 13), caractérisé en ce que ledit espace annulaire (10) est garni d'un remplissage (12) contribuant à assurer la stabilité du conteneur vis-à-vis d'un soulèvement par poussée hydrostatique même lorsque le conteneur est vide, et à protéger le conteneur contre des chocs extérieurs ou des tirs de projectiles, et que le bord inférieur de la cuve (6, 9) repose sur la fondation (1) par l'intermédiaire de clés (16) évitant les déplacements d'ensemble de la cuve (6, 9) par rapport à la fondation (1) tout en permettant la dilatation de la cuve (6, 9).

2. Conteneur selon la revendication 1, caractérisé en ce que les clés (16) sont composées de créneaux (17) et de tenons (18) engagés dans ces créneaux (17), des appuis élastiques (19) étant interposés entre les tenons (18) et les créneaux (17).

3. Conteneur selon l'une quelconque des revendications 1 et 2, caractérisé en ce que la fondation est formée d'une coupole (1) dont la concavité est tournée vers le haut et sur laquelle la cuve (6, 9) repose par des piliers (5).

4. Conteneur selon l'une quelconque des revendications 1 à 3, caractérisé par des conduits de ventilation (23) reliant les espaces ménagés entre la cuve (6, 9), la fondation (1) et la paroi extérieure (3) à l'atmosphère.

5. Conteneur selon l'une quelconque des revendications précédentes, caractérisé en ce que la cuve (6, 9) est munie d'un dôme (13) que l'on peut recouvrir d'un garnissage (14) participant aussi à la protection et au lestage du conteneur.

6. Conteneur selon la revendication 5, caractérisé en ce que le dôme (13) est surmonté d'un platelage (30) permettant la mise en place d'installations diverses.

7. Conteneur selon l'une quelconque des revendications 1 à 6, caractérisé en ce qu'une dalle d'appui (28) est prévue, notamment en vue de permettre d'échouer le conteneur sur une assise prévue sous l'eau.

8. Conteneur selon l'une quelconque des revendications 1 à 7, caractérisé en ce que la partie inférieure (26) de la paroi extérieure (3) est fabriquée par moulage dans le sol.

## Claims

1. High-safety container intended more specially for dangerous products or installations, comprising a tank (6, 9) which rests, through supports permitting expansion, on a continuous leak-tight foundation (1), leaving a ventilating gap (7) beneath said tank (6, 9), said foundation (1) being extended in an outer wall (3), an external wall (3) bounding an annular space (10) around the tank (6, 9, 13), characterized in that said annular space (10) is provided with a filler (12) contributing to ensure the stability of the container in respect of a lifting by hydrostatic thrust even when the container is empty, and to protect the container against external shocks or projectile shooting, and that the lower edge of the tank (6, 9) rests on the foundation (1) through keys (16) preventing bodily motions of the tank (6, 9) relative to the foundation (1) while permitting expansion of the tank (6, 9).

2. Container according to claim 1, characterized in that the keys (16) are formed by mortises (17) and tenons (18) engaging into said mortises (17), elastic supports (19) being interposed between the tenons (18) and the mortises (17).

3. Container according to any one of claims 1 and 2, characterized in that the foundation is formed by a cupola (1) having its concave side facing upwardly and upon which the tank (6, 9) rests through pillars (5).

4. Container according to any one of claims 1 to 3, characterized by ventilation ducts connecting the spaces provided between the tank (6, 9), the foundation (1) and the external wall (3) to the atmosphere.

'5. Container according to any one of the preceding claims, characterized in that the tank (6, 9) is provided with a dome (13) that can be covered with a lining (14) also contributing to the protection and ballasting of the container.

6. Container according to claim 5, characterized in that the dome (13) is surmounted by a plate structure (30) permitting installation of a variety of gears.

7. Container according to any one of claims 1 to 6, characterized in that a supporting slab (28) is provided specially in order to permit stranding of the container on a seating provided under water.

8. Container according to any one of claims 1 to 7, characterized in that the lower part (26) of the external wall (3) is constructed by moulding into the soil.

## Patentansprüche

1. Behälter mit einem hohem Sicherheitsgrad, bestimmt insbesondere zu gefährlichen Stoffen oder Anlagen, mit einer Wanne (6, 9), die mittels Dehnungen ermöglichender Stützen auf einem durchgehenden, dichten Fundament (1) aufliegt, welches Fundament (1) einen Belüftungsraum (7) unter der Wanne (6, 9) begrenzt und an eine einen ringförmigen Raum (10) um die Wanne (6, 9) begrenzende Aussenwand (3) sich anschliesst, dadurch gekennzeichnet, dass der ringförmige Raum (10) mit einer Füllung (12) versehen ist, die dazu beiträgt, die Stabilität des Behälters gegenüber Aufheben desselben durch hydrostatischen Auftrieb auch bei leerem Behälter sicherzustellen, und den Behälter gegen Aussenstösse oder Projektilschiessen zu schützen, und dass der Unterrand der Wanne (6, 9) auf dem Fundament (1) mittels Schlüssel (16) aufliegt, welche die Zusammenverschiebungen der Wanne (6, 9) gegenüber dem Fundament (1) verhindern, wobei auch die Dehnung der Wanne (6, 9) damit ermöglicht wird.

2. Behälter nach Anspruch 1, dadurch gekennzeichnet, dass die Schlüssel (16) von Kerben (17) und von in den Kerben eingesetzten Zapfen (18) gebildet sind, wobei elastische Stützen (19) zwischen Zapfen (18) und Kerben (17) zwischengestellt sind.

3. Behälter nach einem der vorherigen Ansprüche, dadurch gekennzeichnet, dass das Fundament von einer Kuppel (1) gebildet ist, deren Konkavität nach oben gerichtet ist, und auf welcher Kuppel (1) die Wanne (6, 9) durch Pfeiler (5) aufliegt.

4. Behälter nach einem der Ansprüche 1 bis 3, gekennzeichnet durch Belüftungsrohrleitungen (23); welche die zwischen der Wanne (6, 9), dem Fundament (1) und der Aussenwand (3) gebildeten Raüme mit der Aussenluft verbinden.

5. Behälter nach einem der vorherigen Ansprüche, dadurch gekennzeichnet, dass die Wanne (6, 9) mit einer Haube (13) versehen ist, die gegebenenfalls mit einer Auskleidung (14) verkleidert ist, welche Auskleidung (14) auch dazu beiträgt, den Behälter zu schützen und zu belasten.

6. Behälter nach Anspruch 5, dadurch gekennzeichnet, dass die Haube (13) mit einer Plattform (30) bedeckt ist, die den Aufbau von verschiedenartigen Anlagen ermöglicht.

7. Behälter nach einem der Ansprüche 1 bis 6, dadurch gekennzeichnet, dass eine Stützplatte (28) vorgesehen ist, insbesondere um den Behälter auf einer Unterwasserlage stranden lassen.

8. Behälter nach einem der Ansprüche 1 bis 7, dadurch gekennzeichnet, dass der Unterteil (26) des Aussenwand (3) durch Formen im Boden hergestellt wird.
